# EUROPÄISCHE PATENTSCHRIFT

(11) **EP 4 518 720 B1**
(45) Veröffentlichungstag und Bekanntmachung des Hinweises auf die Patenterteilung: **04.03.2026**
(21) Anmeldenummer: 23725958.5
(22) Anmeldetag: 04.05.2023
(51) Int. Cl.: A46B 3/16, A46B 9/04, A46D 3/04

(54) **ZAHNBÜRSTE MIT LÖCHER FÜR BORSTENBÜNDEL**
TOOTHBRUSH WITH HOLES FOR BRISTLE BUNDLES
BROSSE À DENTS AVEC TROUS POUR FAISCEAUX DE POILS

(30) Priorität: 04.05.2022 CH 5242022
(43) Veröffentlichungstag der Anmeldung: 12.03.2025
(73) Patentinhaber: Curaden AG, 6010 Kriens (CH)
(72) Erfinder: ZAVALLONI, Marco, 5610 Wohlen (CH)
(74) Vertreter: Keller Schneider Patent- und Markenanwälte AG
(86) Internationale Anmeldenummer: PCT/EP2023/061873
(87) Internationale Veröffentlichungsnummer: WO 2023/213981

(56) Entgegenhaltungen:
- DE-A1- 19 519 291
- JP-A- 2009 125 084

## Beschreibung

### Technisches Gebiete

Die Erfindung betrifft eine Zahnbürste mit einem Bürstenkopf aus Kunststoff mit mindestens einem gefalteten Borstenbündel und mindestens einem Ankerplättchen aus Kunststoff.

### Stand der Technik

Konventionellerweise werden bei der Herstellung einer Zahnbürste die Borstenbündel mit Ankerplättchen aus Metall im Bürstenkörper befestigt. Dabei sind diese Ankerplättchen z.B. 3/10 mm breiter als der Lochdurchmesser. Die Ankerplättchen werden zusammen mit gefalteten Borstenbündeln in die Borstenbündel-Löcher eingestopft, wobei sie sich mit gegenüberliegenden Außenrändern in das Bürstenkörpermaterial eingraben und dadurch gehalten werden.

Weiter ist schon vorgeschlagen worden, dass bei einem Bürstenkopf aus Metall die Borstenbündel durch Metallanker fixiert werden. Im Bürstenkopf werden Löcher für die Borstenbündel gebohrt und bei jedem dieser Löcher werden diametral gegenüberliegend kleine Löcher zum Einführen der Metallanker angebracht (JP 2009 125084 A, KAO CORP) Aus der DE 195 19 291 A1 (Zahoransky) ist eine Zahnbürste bekannt, bei der die Ankerplättchen ebenso wie der Bürstenkörper aus Kunststoff bestehen. Bürstenkörper und Ankerplättchen können aus miteinander verschweissbarem Kunststoffmaterial bestehen, so dass die beiden Teile auch durch die beim Einstopfen auftretende Erwärmung miteinander verschweisst werden können. Der Bürstenkörper wird in einem Spritzverfahren mit gleichzeitiger Formung der Löcher hergestellt. In der z.B. runden oder rechteckigen Grundform der Löcher sind in das Lochinnere vorstehende Vorsprünge vorgesehen, so dass sich eine gute Wandstabilisierung ergibt und die beim Einpressen der Ankerplättchen auftretenden Radialkräfte gut abgefangen werden können. Bedarfsweise können in den in das Lochinnere vorstehenden Vorsprüngen Führungsnuten vorgesehen sein.

Die bekannten Verankerungstechniken sind aufwändig in der Produktion und haben zu geringe Zuverlässigkeit in der Fixierung der Borstenbündel.

### Darstellung der Erfindung

Aufgabe der Erfindung ist es, eine dem eingangs genannten technischen Gebiet zugehörende Zahnbürste zu schaffen, welche sich einfacher herstellen lässt, und eine zuverlässigere Verankerung der Borsten gewährleistet.

Die Lösung der Aufgabe ist durch die Merkmale des Anspruchs 1 definiert.

Die erfindungsgemässe Zahnbürste hat einen Bürstenkopf aus Kunststoff, mindestens ein gefaltetes Borstenbündel und mindestens ein Ankerplättchen aus Kunststoff. Der Bürstenkopf weist für das mindestens eine Borstenbündel ein Loch mit einer Längsachse und einem Lochquerschnitt mit einer Grundform zur Aufnahme des gefalteten Borstenbündels auf.

Zur Verankerung des jeweiligen Borstenbündels im freien Lochquerschnitt ist ein Ankerplättchen im Loch fixiert. In einer Wand des Lochs sind zwei parallel zur Längsachse des Lochs verlaufenden Nuten gehalten, die sich (senkrecht zur Längsachse betrachtet) über die Grundform des Lochquerschnitts hinaus erstrecken und die spritzgusstechnisch ausgebildet sind. Die Nuten bilden ein u-förmiges Profil, Das Ankerplättchen ist in den beiden Nuten im u-förmigen Profil durch eine Verschweissung fixiert. Die Nuten haben anschliessend an einen Eingang des Lochs einen Kombinationsabschnitt mit Zentrierungs- und Verjüngungsabschnitt, der in einer Richtung senkrecht zur Längsachse betrachtet eine Tiefe und eine Breite hat, die mit zunehmendem Abstand von einem Eingang des Lochs sukzessive abnehmen.

Die Erfindung beruht auf der Erkenntnis, dass es ohne den erfindungsgemässen Kombinationsabschnitt nicht gelingt, die Kunststoffanker genügend fest (d.h. mit genügend hoher Auszugskraft) und genügend zuverlässig (d.h. mit genügender Konsistenz bei jeder Schweissung) zu verankern. Die Versuche haben nämlich ergeben, dass die Ankerplättchen bei ungenügend symmetrischer Zuführung (z.B. wegen einem leichten produktionstechnischen Versatz zwischen Nuten und Ankerplättchen) beim Einführen in die Löcher entweder deformiert werden und dadurch nur teilweise verschweisst werden oder dass die Verschweissung nur an einzelnen Stellen erfolgt, weil der Kontakt zwischen dem Rand des Ankerplättchens und drei Wandseiten des u-Profils an anderen Stellen ungenügend ist. In diesem Zusammenhang hat sich auch ergeben, dass deutlich höhere Auszugskräfte für die Borstendündel erreicht werden, wenn Ankerplättchen mit allen drei Seiten einer u-förmigen Nuten verschweisst sind.

Ebenfalls haben die Versuche gezeigt, dass es wichtig ist, dass die u-förmigen Nuten im Volumen-Material des Bürstenkopfs eingelassen sind. Ist die Wandung in der Umgebung der Nut zu wenig voluminös, kann das erweichte Kunststoffmaterial ausweichen, was die Stabilität erheblich reduziert.

Ankerplättchen aus Kunststoff haben gegen solchen aus Stahl den Vorteil, dass eine einfache umweltschonende Entsorgung der Zahnbürste möglich ist, weil eine Materialtrennung (Metall(/Kunststoff) nicht nötig ist.

Bevorzugt steht die Längsachse des Lochs senkrecht zu einer Oberfläche des Bürstenkopfes. Im Bürstenkopf können mehrere zueinander parallele Reihen von Löchern in geringem Abstand vorgesehen sein.

Gemäss einer besonderen Ausführungsart hat das Loch (quer zu seiner Längsachse betrachtet) eine geometrisch einfache Grundform wie ein Kreis, ein Rechteck oder eine Ellipse.

Die Nuten sind in die Wand des Lochs eingelassen, d.h. sie gehen über die Grundform des Lochquerschnitts hinaus und erstrecken sich in das Volumen-Material des Bürstenkopfs hinein. Die Nuten sind bereits im Loch vorhanden, wenn die Borsten und die Ankerplättchen eingefügt werden. Sie sind spritzgusstechnisch angebracht, das heisst bei der spritzgusstechnischen Herstellung des Bürstenkopfs.

Die Wand ist also bevorzugt im Wesentlichen die Innenoberfläche eines Hohlzylinders oder eines rechteckigen oder elliptischen Hohlprofils, der bzw. das durch das Loch definiert ist. Die Wand ist folglich im Wesentlichen parallel zur Längsachse des Lochs.

Gemäss der Erfindung haben die Nuten einen Querschnitt (senkrecht zur Längsachse des Lochs betrachtet), der u-förmig ist. Weil die Nuten in der Wand eingelassen sind und nicht z.B. auf einer Rippe aufgesetzt sind, , die in den (freien) Lochquerschnitt hineinragt, sind die drei Wandseiten des u-Profils von Volumen-Material des Bürstenkopfs umgeben. Die beim Verschweissen im u-Profil unvermeidlich auftretende Materialerwärmung und Materialerweichung, kann daher nicht zu einem Ausweichen des Kunststoffmaterials führen. Das Ankerplättchen ist somit zuverlässig sowohl an der Stirnseite (Boden des u-Profils) als auch an den Randseiten des u-Profils zuverlässig fixiert.

Um die Wandung zwischen eng benachbarten Löchern in einer Reihe nicht zu schwächen bzw. um genügend Abstand zwischen den Nuten benachbarter Löcher zu haben,, ist bei einer besonderen Ausführungsform die Grundform der Löcher kreisförmig oder elliptisch ausgestaltet und die durch die einander gegenüberliegenden Nuten eines Lochs definierte Ausrichtung um einen Winkel grösser Null, insbesondere von 30°- 45°versetzt zur Richtung der Reihe der Löcher (Lochreihenrichtung unmittelbar benachbarter Löcher).

Dadurch dass die Grundform einfach (kreisförmig, elliptisch, rechteckig oder dergleichen) ist, das heisst, konvex ist (also keine Einbuchtungen hat, wie z.B. Rippen oder Vorsprünge nach innen) und die Nuten in die Wand eingelassen sind, kann der Lochquerschnitt optimal an das einzufügende Borstenbüschel angepasst werden.

Am Eingang des Lochs und damit am Eingang der Nuten, bildet der Kombinationsabschnitt einerseits einen Zentrierungsabschnitt des u-förmigen Profils. Dieser verjüngt sich, in Bezug auf die Längsachse des Lochs betrachtet radial den Einschubbereich bzw. Einschubpfad für das Ankerplättchen. Einerseits wird das Ankerplättchen dadurch also zentriert (z.B. bezüglich der Längsachse des Lochs) und andererseits wird das Ankerplättchen beim Einschieben allmählich dem Bereich (weiter unten «Konstantabschnitt» genannt) zugeführt, in dem das Ankerplättchen final fixiert wird, wobei dort das Ankerplättchen mit dem I<unstantabschnitt des u-Profils der Nuten im Wesentlichen ganzflächig verschweisst wird..

Gemäss der Erfindung haben die Nuten im Kombinationsabschnitt auch jeweils einen Verjüngungsabschnitt, der in der Richtung senkrecht zur Längsachse betrachtet eine Breite hat, die mit zunehmendem Abstand von dem Eingang des Lochs sukzessive abnimmt. Damit wird also erzielt, dass das Ankerplättchen symmetrisch auf die beiden Seitenwände des u-Profils im I<onstantabschnitt zugeführt werden.

Die Nuten haben anschliessend an den Kombinationsabschnitt jeweils einen I<onstantabschnitt, der in der Richtung senkrecht zur Längsachse betrachtet eine Breite und eine Tiefe hat, die jeweils entlang der Längsachse konstant sind. Die Breite und Tiefe des u-Profils im I<onstantabschnitt ist auf die Breite und Dicke des Ankerplättchens angepasst. Bevor das Ankerplättchen durch eine Reibschweissung fixiert wird, ist das u-Profil im Loch etwas weniger breit als der Rand des Ankerplättchens und der Abstand der beiden Grundflächen der einander gegenüberliegenden Nuten ist etwas weniger gross als die Breite des Ankerplättchens.

Gemäss der Erfindung ist der Kombinationsabschnitt, gleichzeitig als Zentrierungsabschnitt und als Verjüngungsabschnitt ausgebildet. Dies hat den Vorteil, dass auf möglichst kurzer Strecke die Zentrierung und Ausrichtung des Ankerplättchens erfolgt.

Gemäss der Erfindung folgt auf den Kombinationsabschnitt der I<onstantabschnitt.

In manchen Ausführungsformen nimmt die Tiefe zweistufig oder mehrstufig ab. Hierfür kann also der Zentrierungsabschnitt zwei oder mehrere lineare oder auch gekrümmte Unterabschnitte aufweisen, deren Winkel mit der Längsachse mit zunehmendem Abstand von einem Eingang des Lochs sukzessive abnimmt.

In manchen Ausführungsformen nimmt die Breite zweistufig oder mehrstufig ab. Hierfür kann also der Verjüngungsabschnitt zwei oder mehrere lineare oder auch gekrümmte Unterabschnitte aufweisen, deren Winkel mit der Längsachse mit zunehmendem Abstand von einem Eingang des Lochs sukzessive abnimmt.

In manchen Ausführungsformen kann die Breite der Nuten am Eingang des I<ombinationsbereichs grösser als eine Dicke des Ankerplättchens, speziell um mindestens 5% und maximal 100%. Eine derartige Aufweitung der Nut erleichtert die Einführung und verbessert die Symmetrie der Belastung beim Reibschweissen in den I<onstantabschnitt. Das Ankerplättchen ist vorzugsweise rechteckig. Insbesondere kann es von Vorteil sein, wenn es keine Abschrägungen an den Schmalseiten hat.

Die Erfindung bezieht sich auch auf ein Verfahren zum Herstellen einer Zahnbürste mit einem Bürstenkopf aus Kunststoff und mit mindestens einem im Bürstenkopf verankerten Borstenbündel mit den Schritten:
a) bereitstellen eines Bürstenkopfs mit einem Loch zum Fixieren des mindestens eine Borstenbündel ein Loch mit einer Längsachse und einem Lochquerschnitt mit einer Grundform zur Aufnahme des gefalteten Borstenbündels aufweist, wobei in einer Wand des Lochs zwei parallel zur Längsachse verlaufende, sich über die Grundform des Lochquerschnitts hinaus erstreckende Nuten spritzgusstechnisch ausgebildet sind, wobei die Nuten anschliessend an einen Eingang des Lochs einen Kombinationsabschnitt mit Zentrierungs- und Verjüngungsabschnitt haben, der in einer Richtung senkrecht zur Längsachse betrachtet eine Tiefe (T) und eine Breite (B) hat, die mit zunehmendem Abstand von einem Eingang des Lochs sukzessive abnehmen.
b) bereitstellen eines Ankerplättchens aus Kunststoff zum Verankern des jeweiligen gefalteten Borstenbündels im Loch,
c) Einfügen des Ankerplättchens mit dem gefalteten Borstenbündel in das Loch, wobei das Ankerplättchen in den Kombinationsabschnitt der Nuten eingeführt und mit einem Reibschweissprozess im u-Profil fixiert wird.

Vorzugsweise haben die Nuten jeweils einen I<onstantabschnitt, der in einer Richtung senkrecht zur Längsachse betrachtet eine Breite und eine Tiefe hat, die jeweils entlang der Längsachse konstant sind.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Zur Erläuterung von Ausführungsbeispielen zeigen:
- Figur 1: eine perspektivische Darstellung mehrerer Reihen von Löchern in einem Bürstenkopf;
- Figur 2: eine perspektivische Darstellung mehrerer Reihen von Löchern mit einem eingesetzten Ankerplättchen;
- Figur 3: eine schematische Schnittdarstellung eines Lochs mit Ankerplättchen, das im Stande ist, ein Borstenbündel in das Loch einzuführen, und einen Zentrierabschnitt und einen I<onstantabschnitt der Nuten;
- Figur 4: eine schematische Aufsicht auf das in Figur 3 gezeigte Loch;
- Figur 5: eine schematische Schnittdarstellung des Lochs aus Figuren 3 und 4 mit Ankerplättchen, das das Borstenbündel gefaltet und in das Loch eingeführt hat;
- Figur 6: eine schematische Aufsicht auf das in Figur 5 gezeigte Loch;
- Figur 7: eine schematische Schnittdarstellung eines Lochs mit Nuten, die einen Verjüngungsabschnitt, einen Zentrierabschnitt und einen I<onstantabschnitt aufweisen; und
- Figur 8: eine schematische Aufsicht auf das in Figur 7 gezeigte Loch.

### Wege zur Ausführung der Erfindung

Figur 1 zeigt einen transparent dargestellten Bürstenkopf 1 einer Ausführungsform der erfindungsgemässen Zahnbürste. Die Ausführungsform weist eine Vielzahl von kreiszylindrischen Löchern 5 in mehreren Reihen auf. Die Grundform des Lochs im Längsquerschnitt ist also ein Kreis. In die Löcher werden gefaltete Borstenbündel (nicht dargestellt) und eine entsprechende Vielzahl an Ankerplättchen 3 aus Kunststoff eingesetzt. Die Löcher sind vorzugsweise als Sacklöcher im einteiligen Bürstenkopf ausgebildet.

Der Bürstenkopf 1 weist ferner für jedes Borstenbündel ein Loch 5 mit Längsachse L1 auf. Im vorliegenden Beispiel sind alle Löcher 5 mit ihrer Längsachse gleich ausgereichtet, nämlich senkrecht zur oberen Hauptfläche des Bürstenkopfs. Das Ankerplättchen 3 dient zur Verankerung des jeweiligen Borstenbündels und ist im Loch 5 fixiert. Die Längsachse L1 steht hier genau senkrecht zu einer Oberfläche 4 des Bürstenkopfes.

Gemäss einer vorteilhaften Ausführungsform verjüngt sich das Loch 5 als solches nicht bzw. weitet sich nicht auf, d.h. ein Querschnitt der Wand 6 ist, entlang der Längsachse L1 des Lochs 5, konstant. Mit anderen Worten ist die Wand im Wesentlichen parallel zur Längsachse L1.

Jedes Loch hat nun zwei in die Wand 6 des Lochs 5 spritzgusstechnisch eingelassene, sich gegenüberliegende und parallel zur Längsachse L1 ausgerichtete Nuten 7 und 8, die zur Aufnahme des Ankerplättchens 3 ausgebildet sind. Die Nuten erstrecken sich vom Eingang des Lochs 5 bzw. von der Oberfläche 4 des Bürstenkopfs bis zu einer Tiefe in der unteren Hälfte des Lochs 5.

Die Ausrichtung des Nutenpaars eines Lochs verläuft in der vorliegenden Ausführungsform nicht parallel zur Reihe der Löcher, sondern ist um einen Winkel von ca. 45° schräg gestellt zur Richtung der Lochreihe. Dies hat den Vorteil, dass die Nuten benachbarter Löcher einen relativ grossen Abstand zueinander haben.

Figur 2 zeigt die Ansicht aus Figur 1, wobei das beispielhafte Ankerplättchen 3 hier fixiert ist. Das Ankerplättchen ist im Wesentlichen rechteckig. Vorzugsweise hat es keine Abschrägungen an den Seiten. Dadurch kann das Ankerplättchen im I<onstantabschnitt der Nuten grossflächig verschweisst werden.

Beim Einschieben klemmt das Ankerplättchen 3 zwischen den Nuten 7 und 8 ein, indem das entsprechende Mass des Ankerplättchens 3 um einen gewissen Betrag höher ist, als der Abstand zwischen den Böden der Nuten 7 und 8 zumindest in der hier gezeigten Endstellung des Ankerplättchens. Das Ankerplättchen 3 ist mit den u-Profilen der Nuten 7 und 8 verschweisst, z.B. durch Reibschweissung oder durch eine Ultraschallerregung zumindest einer der involvierten Komponenten.

In einer Ausführungsform, welche in den Figuren 3 und 4 gezeigt ist, verlaufen die beiden Nuten 9 und 10 durchgehend bis zum Lochboden 11. Figur 4 ist eine Aufsicht auf das Loch 12 und Figur 3 ist ein Schnitt durch das Loch 12 in der Ebene S1. Im oberen Bereich hat die Nut einen Zentrierungsabschnitt Z1, in welchem der Nutgrund schräg zur Längsachse L2 verläuft. Daran anschliessend hat die Nut einen I<onstantabschnitt K1, in welchem der Nutgrund parallel zur Längsachse L2 verläuft. Hierbei kann also zum Verklemmen und/oder Verschweissen der Umstand genutzt werden, dass eine Tiefe T der Nuten 9 und 10, betrachtet entlang der Längsachse L2 und ausgehend von der Oberfläche 13 bzw. dem Eingang des Lochs 12 in den Bürstenkopf 14 hinein, sich verkleinert und dass beim Einschieben das Ankerplättchen 15 dadurch das Ankerplättchen symmetrisch in die zugeführt wird. Insbesondere verläuft der Wert der Tiefe T hierbei vom Maximum T2 am Eingang des Lochs bis zum Minimum T1 am Ende des Zentrierungsabschnitts Z1. Mit anderen Worten ist die Tiefe T der Nut ein Distanzwert in einer ersten Ebene S1/S2, die durch die Längsachse L2 und senkrecht durch die beiden Nuten verläuft. Entsprechend ist die Breite B1 ein Distanzwert in einer zweiten Ebene, die senkrecht zur ersten Ebene verläuft.

Anhand der Figuren 3 bis 6 ist nun veranschaulicht, wie das Borstenbündel 2 durch das Ankerplättchen 15 im Loch 12 verankert wird. Durch die Einführung des Ankerplättchens 15 in die Nuten 9 und 10 wird das Borstenbündel 2 gefaltet, sodass nach Beendigung der Verankerung die Borsten nach oben aus dem Loch 12 ragen, siehe Figuren 5 und 6. Hier ist Figur 5 eine Ansicht des in Figur 6 markierten Schnitts S2. Zu sehen ist auch, wie sich das Ankerplättchen 15 in der Nut verklemmt hat.

Beide Teile, Borstenkopf 14 und Ankerplättchen 15, bestehen aus Kunststoff, insbesondere aus dem gleichen Material und beiden Teile lassen sich verschweissen.

In dieser Ausführungsform der Figuren 3 bis 6 ist zudem ein weiterer optionaler Aspekt zu sehen, der losgelöst von anderen optionalen Aspekten in diversen Ausführungsformen zur Anwendung kommen kann: Die Breite B1 im I<ombinationsabschnitts der Nuten ist am Lochrand weiter, insbesondere um mindestens 5% (z.B. maximal 10%), als die Dicke D des Ankerplättchens 15. Dort wo der Kombinationsabschnitt auf den I<onstantabschnitt triff, ist die Breite des Kombinationsabschnitts gleich breit wie der I<onstantabschnitt.

Ist eine noch präzisere und noch stabilere Montage erwünscht, lassen sich die Nuten gemäss in Figuren 7 und 8 gezeigter Ausführungsform abwandeln, indem auch ein Verjüngungsabschnitt V vorgesehen ist. Figur 7 ist eine Ansicht des in Figur 8 markierten Schnitts S3. Diese hier gezeigte Ausführungsform ist angelehnt an die in Figuren 1 und 2 gezeigte Ausführungsform. In der Richtung S3 betrachtet nimmt die Tiefe sukzessive ab. Ebenfalls die Breite B der Nuten 16 und 17 nimmt hierbei jeweils sukzessive ab mit zunehmendem Abstand von dem Eingang des Lochs 20 an der Oberfläche 18 des Bürstenkopfs 19. Diese zusätzliche Verjüngung bewirkt, dass das Ankerplättchen (hier nicht gezeigt) sich beim Einschieben in die Nuten zweiachsig zentriert symmetrisch belastet wird beim reibschweisstechnischen Einführen in den Konstantabschnitt.

Zudem ist in der Ausführungsform gemäss Figuren 7 und 8 ein weiterer optionaler Aspekt gezeigt, der ebenfalls losgelöst von anderen optionalen Aspekten in diversen Ausführungsformen zur Anwendung kommen kann: Der Zentrierungsabschnitt Z2 und der Verjüngungsabschnitt V (möglich wäre auch nur eine der beiden Verjüngungen) sind hier beide zweistufig ausgeführt, d.h. eine erste Stufe von der Bürstenkopfoberfläche 18 abwärts verjüngt die Nut unter einem ersten Winkel und eine zweite sich an die erste Stufe anschliessende Stufe verjüngt die Nut abermals, jedoch unter einem zweiten Winkel, der kleiner ist als der erste Winkel. Eine dritte Phase (Konstantabschnitt K2) bis zur Absetzung der Nuten 16 und 17 ist dann wie gezeigt parallel zur Längsachse L3, könnte allerdings auch schräg ausgeführt sein. Auch in der Ausführungsform nach Figuren 3 bis 6 wäre die Verjüngung der Tiefe der Nut zweistufig oder mehrstufig ausführbar.

Der Umfang der Erfindung wird durch die Ansprüche 1 bis 9 definiert.

## Patentansprüche

1. Zahnbürste mit einem Bürstenkopf (1,14,19) aus Kunststoff, mindestens einem gefalteten Borstenbündel (2) und mindestens einem Ankerplättchen (3,15) aus Kunststoff,
wobei der Bürstenkopf (1,14,19) für das mindestens eine Borstenbündel (2) ein Loch (5,12,20) mit einer Längsachse (L1, L2, L3) und einem Lochquerschnitt mit einer Grundform zur Aufnahme des gefalteten Borstenbündels (2) aufweist, wobei zur Verankerung des jeweiligen Borstenbündels (2) ein Ankerplättchen (3,15) im Loch (5,12,20) fixiert ist,
wobei in einer Wand des Lochs (5,12,20) zwei parallel zur Längsachse (L1,L2,L3) verlaufende Nuten (7,8,9,10,16,17) spritzgusstechnisch ausgebildet sind,
wobei das Ankerplättchen (3, 15) in den beiden Nuten (7, 8, 9, 10, 16, 17) im u-förmigen Profil durch eine Verschweissung fixiert ist
**dadurch gekennzeichnet, dass**
sich die Nuten über die Grundform des Lochquerschnitts hinaus erstrecken und dass
die Nuten (7,8,9,10,16,17) anschliessend an einen Eingang des Lochs einen Kombinationsabschnitt mit Zentrierungs- und Verjüngungsabschnitt (Z1,Z2) haben, der in einer Richtung (S1,S2,S3) senkrecht zur Längsachse (L1,L2,L3) betrachtet eine Tiefe (T) und eine Breite (B) hat, die mit zunehmendem Abstand von einem Eingang des Lochs (5,12,20) sukzessive abnehmen.

2. Zahnbürste nach Anspruch 1, wobei die Nuten (7,8,9,10,16,17) jeweils einen Konstantabschnitt (K2) haben, der in der Richtung (S1,S2,S3) senkrecht zur Längsachse (L1,L2,L3) betrachtet eine Breite (B1) und eine Tiefe (T1) hat, die jeweils entlang der Längsachse (L1,L2,L3) konstant sind.

3. Zahnbürste nach einem der vorangehenden Ansprüche, wobei die Tiefe (T) zweistufig abnimmt.

4. Zahnbürste nach einem der vorangehenden Ansprüche, wobei die Breite (B) zweistufig abnimmt.

5. Zahnbürste einem der vorangehenden Ansprüche, wobei die Breite (B1) grösser ist als eine Dicke (D) des Ankerplättchens (3,15), insbesondere um mindestens 5% und insbesondere um maximal 100%.

6. Zahnbürste nach einem der vorgestehenden Ansprüche, wobei eine durch die einander gegenüberliegenden Nuten gebildete Ankerrichtung in einem Winkel grösser Null zu einer Lochreihenrichtung unmittelbar benachbarter Löcher steht.

7. Zahnbürste nach einem der vorgestehenden Ansprüche, wobei das Loch quer zu seiner Längsachse betrachtet eine geometrisch einfache Grundform wie einen Kreis, ein Rechteck oder eine Ellipse bildet.

8. Verfahren zum Herstellen einer Zahnbürste mit einem Bürstenkopf (1,14,19) aus Kunststoff und mit mindestens einem im Bürstenkopf verankerten Borstenbündel mit den Schritten:
a) bereitstellen eines Bürstenkopfs (1,14,19) mit einem Loch zum Fixieren des mindestens eine Borstenbündel (2) ein Loch (5,12,20) mit einer Längsachse (L1, L2, L3) und einem Lochquerschnitt mit einer Grundform zur Aufnahme des gefalteten Borstenbündels (2) aufweist, wobei in einer Wand des Lochs (5,12,20) zwei parallel zur Längsachse (L1,L2,L3) verlaufende, sich über die Grundform des Lochquerschnitts hinaus erstreckende Nuten (7,8,9,10,16,17) spritzgusstechnisch ausgebildet sind, wobei die Nuten (7,8,9,10,16,17) anschliessend an einen Eingang des Lochs einen Kombinationsabschnitt mit Zentrierungs- und Verjüngungsabschnitt (Z1,Z2) haben, der in einer Richtung (S1,S2,S3) senkrecht zur Längsachse (L1,L2,L3) betrachtet eine Tiefe (T) und eine Breite (B) hat, die mit zunehmendem Abstand von einem Eingang des Lochs (5,12,20) sukzessive abnehmen.
b) bereitstellen eines Ankerplättchens aus Kunststoff zum Verankern des jeweiligen gefalteten Borstenbündels (2) im Loch (5,12,20),
c) Einfügen des Ankerplättchens mit dem gefalteten Borstenbündel in das Loch, wobei das Ankerplättchen in den Kombinationsabschnitt der Nuten eingeführt und mit einem Reibschweissprozess im u-Profil fixiert wird.

9. Verfahren nach Anspruch 8, wobei die Nuten (7,8,9,10,16,17) jeweils einen Konstantabschnitt (K2) haben, der in der Richtung (S1,S2,S3) senkrecht zur Längsachse (L1,L2,L3) betrachtet eine Breite (B1) und eine Tiefe (T1) hat, die jeweils entlang der Längsachse (L1,L2,L3) konstant sind.

## Claims

1. A toothbrush with a plastic brush head (1, 14, 19), at least one folded bristle bundle (2) and at least one plastic anchor plate (3, 15),
wherein the brush head (1, 14, 19) has a hole (5, 12, 20) for the at least one bristle bundle (2), with a longitudinal axis (L1, L2, L3) and a hole cross-section with a basic shape for receiving the folded bristle bundle (2), an anchor plate (3, 15) being fixed in the hole (5, 12, 20) for the purpose of anchoring the respective bristle bundle (2),
wherein two grooves (7, 8, 9, 10, 16, 17) running parallel to the longitudinal axis (L1, L2, L3) and extending beyond the basic shape of the hole cross-section are injection molded in a wall of the hole (5, 12, 20),
wherein the anchor plate (3, 15) is fixed in the two grooves (7, 8, 9, 10, 16, 17) in the U-shaped profile by a weld
**characterized in that**
the grooves extend beyond the basic shape of the hole cross-section and that
the grooves (7, 8, 9, 10, 16, 17) have, adjacent to an entrance of the hole, a combination section with centering and tapering section (Z1, Z2), which, when viewed in a direction (S1, S2 ,S3) perpendicular to the longitudinal axis (L1,L2,L3) has a depth (T) and a width (B) which successively decrease with increasing distance from an entrance of the hole (5,12,20).

2. A toothbrush according to claim 1, wherein the grooves (7,8,9,10,16,17) each have a constant section (K2) which, when viewed in a direction (S1, S2, S3) perpendicular to the longitudinal axis (L1, L2, L3), has a width (B1) and a depth (T1) which are each constant along the longitudinal axis (L1, L2, L3)..

3. Toothbrush according to one of the preceding claims, wherein the depth (T) decreases in two stages.

4. Toothbrush according to one of the preceding claims, wherein the width (B) decreases in two stages.

5. Toothbrush according to one of the preceding claims, wherein the width (B1) is greater than a thickness (D) of the anchor plate (3, 15), in particular by at least 5% and in particular by at most 100%.

6. A toothbrush according to one of the preceding claims, wherein an anchoring direction formed by the opposing grooves is at an angle greater than zero to a hole line direction of directly neighboring holes.

7. A toothbrush according to one of the preceding claims, wherein the hole, viewed transversely to its longitudinal axis, forms a geometrically simple basic shape such as a circle, a rectangle or an ellipse.

8. A method for manufacturing a toothbrush with a brush head (1, 14, 19) made of plastic and with at least one bristle bundle anchored in the brush head, comprising the following steps:
a) providing a brush head (1, 14, 19) with a hole for fixing the at least one bristle bundle (2) having a hole (5, 12, 20) with a longitudinal axis (L1, L2, L3) and a hole cross-section with a basic shape for receiving the folded bristle bundle (2), wherein in a wall of the hole (5, 1 2,20) two grooves (7,8,9,10,16,17) running parallel to the longitudinal axis (L1,L2,L3) and extending beyond the basic shape of the hole cross-section are formed by injection molding, the grooves (7,8,9,10,16,17), adjoining an entrance of the hole, have a combination section with a centering and tapering section (Z1, Z2), which, when viewed in a direction (S1, S2, S3) perpendicular to the longitudinal axis (L1, L2, L3), has a depth (T) and a width (B) that successively decrease with increasing distance from an entrance of the hole (5, 12, 20).
b) providing a plastic anchor plate for anchoring the respective folded bristle bundle (2) in the hole (5, 12, 20),
c) Inserting the anchor plate with the folded bristle bundle into the hole, whereby the anchor plate is inserted into the combination section of the grooves and fixed in the u-profile using a friction welding process.

9. A method according to claim 8, wherein the grooves (7, 8, 9, 10, 16, 17) each have a constant section (K2) which, when viewed in the direction (S1, S2, S3) perpendicular to the longitudinal axis (L1, L2, L3) has a width (B1) and a depth (T1) which are each constant along the longitudinal axis (L1, L2, L3).

## Revendications

1. Brosse à dents, dotée d'une tête de brosse (1, 14, 19) en matière plastique, d'au moins un faisceau de poils (2) replié et d'au moins une plaquette d'ancrage (3, 15) en matière plastique,
la tête de brosse (1, 14, 19) comprenant pour l'au moins un faisceau de poils (2) un trou (5, 12, 20) doté d'un axe longitudinal (L1, L2, L3) et d'une section transversale de trou d'une forme de base, destiné à recevoir le faisceau de poils (2), pour l'ancrage du faisceau de poils (2) respectif, une plaquette d'ancrage (3, 15) étant fixée dans le trou (5, 12, 20),
dans une paroi du trou (5, 12, 20) étant conçues par moulage par injection deux rainures (7, 8, 9, 10, 16, 17) s'écoulant à la parallèle de l'axe longitudinal (L1, L2, L3),
la plaquette d'ancrage (3, 15) dans les deux rainures (7, 8, 9, 10, 16, 17) étant fixée par une soudure dans le profilé en forme de U,
**caractérisée en ce que**
les rainures s'étendent au-delà de la forme de base de la section transversale de trou et **en ce que**
par la suite, sur une entrée du trou, les rainures (7, 8, 9, 10, 16, 17) présentent une partie associée d'une partie de centrage et d'effilement (Z1, Z2), qui considérée dans une direction (S1, S2, S3) perpendiculaire à l'axe longitudinal (L1, L2, L3) présente une profondeur (T) et une largeur (B) qui décroissent successivement au fur et à mesure que s'accroît l'écart par rapport à une entrée du trou (5, 12, 20).

2. Brosse à dents selon la revendication 1, les rainures (7, 8, 9, 10, 16, 17) présentant chacun une partie constante (K2), qui considérée dans la direction (S1, S2, S3) perpendiculaire à l'axe longitudinal (L1, L2, L3) présente une largeur (B1) et une profondeur (T1) qui sont chacune constantes le long de l'axe longitudinal (L1, L2, L3).

3. Brosse à dents selon l'une quelconque des revendications précédentes, la profondeur (T) décroissant en deux niveaux.

4. Brosse à dents selon l'une quelconque des revendications précédentes, la largeur (B) décroissant en deux niveaux.

5. Brosse à dents selon l'une quelconque des revendications précédentes, la largeur (B1) étant supérieure, notamment d'au moins 5 % et notamment d'un maximum de 100 % à une épaisseur (D) de la plaquette d'ancrage (3, 15).

6. Brosse à dents selon l'une quelconque des revendications précédentes, une direction d'ancrage créée à travers les deux rainures placées mutuellement au vis-à-vis se trouvant sous un angle supérieur à zéro par rapport à une direction de rangées de trous de trous directement voisins.

7. Brosse à dents selon l'une quelconque des revendications précédentes, considéré à la transversale de son axe longitudinal, le trou constituant une forme de base géométriquement simple, comme un cercle, un rectangle ou une ellipse.

8. Procédé, destiné à fabriquer une brosse à dents dotée d'une tête de brosse (1, 14, 19) en matière plastique et dotée d'au moins un faisceau de poils ancré dans la tête de brosse, comprenant les étapes suivantes, consistant à :
a) mettre à disposition une tête de brosse (1, 14, 19), dotée d'un trou, pour fixer l'au moins un faisceau de poils (2), d'un trou (5, 12, 20) doté d'au moins un axe longitudinal (L1, L2, L3) et d'une section transversale de trou d'une forme de base, destinée à recevoir le faisceau de poils (2) replié, dans une paroi du trou (5, 12, 20) étant conçues par moulage par injection deux rainures (7, 8, 9, 10, 16, 17) s'écoulant à la parallèle de l'axe longitudinal (L1, L2, L3), s'étendant au-delà de la forme de base de la section transversale de trou, suite à quoi, sur une entrée du trou, les rainures (7, 8, 9, 10, 16, 17) présentant une partie associée d'une partie de centrage et d'effilement (Z1, Z2), qui considérée dans une direction (S1, S2, S3) perpendiculaire à l'axe longitudinal (L1, L2, L3) présente une profondeur (T) et une largeur (B) qui décroissent successivement au fur et à mesure que s'accroît l'écart par rapport à une entrée du trou (5, 12, 20),
b) mettre à disposition une plaquette d'ancrage en matière plastique, pour l'ancrage du faisceau de poils (2) replié respectif dans le trou (5, 12, 20),
c) insérer la plaquette d'ancrage munie du faisceau de poils replié dans le trou, la plaquette d'ancrage étant introduite dans la partie associée des rainures et fixée dans le profilé en forme de U à l'aide d'un processus de soudage par friction.

9. Procédé selon la revendication 8, les rainures (7, 8, 9, 10, 16, 17) présentant chacune une partie constante (K2) qui, considérée dans la direction (S1, S2, S3) perpendiculaire à l'axe longitudinal (L1, L2, L3) présente une largeur (B1) et une profondeur (T1), qui sont chacune constante le long de l'axe longitudinal (L1, L2, L3).
